# EUROPÄISCHE PATENTSCHRIFT

(11) **EP 2 889 537 B1**
(45) Veröffentlichungstag und Bekanntmachung des Hinweises auf die Patenterteilung: **07.03.2018**
(21) Anmeldenummer: 14405092.9
(22) Anmeldetag: 28.11.2014
(51) Int. Cl.: F23K 1/00

(54) **Verbrennungsanlage mit einer Trocknungsanlage**
Combustion facility with drying plant
Installation de combustion avec installation de séchage

(30) Priorität: 04.12.2013 CH 20072013
(43) Veröffentlichungstag der Anmeldung: 01.07.2015
(73) Patentinhaber: Kaindl, Rupert, 8853 Lachen (CH)
(72) Erfinder: Kaindl, Rupert, 8853 Lachen (CH)
(74) Vertreter: Riebling, Peter

(56) Entgegenhaltungen:
- EP-A1- 0 714 006
- DE-A1-102011 015 769
- US-A- 5 749 160
- US-A1- 2011 030 235

## Beschreibung

### Technisches Gebiet

Die Erfindung betrifft eine Verbrennungsanlage mit einer Trocknungsanlage zur Trocknung von feuchtem Material, vor allem Biomasse wie Holz, insbesondere in der Form von Holzschnitzeln, Sägespänen oder zerkleinerter Holzrinde.

### Stand der Technik

EP 0 714 006 A1 offenbart eine gattungsgemäße Verbrennungsanlage mit einer Trocknungsanlage zur Trocknung von feuchtem Material. Der Feuchtigkeitsgehalt des Materials in solchen Anlagen schwankt meist stark, sodass bei seiner weiteren Verwendung, insbesondere Verbrennung, oft Schwierigkeiten auftreten oder zur Einstellung eines erwünschten Feuchtigkeitsgehalts energetisch ungünstige oder sonstige den Aufwand erhöhende vorbereitende Massnahmen erforderlich sind wie Mischung mit trockenem Material oder auch Zumischung von Wasser.

### Darstellung der Erfindung

Der Erfindung liegt die Aufgabe zu Grunde, gattungsgemässe Verbrennungsanlagen anzugeben, bei denen der Feuchtigkeitsgehalt des getrockneten Materials gut eingestellt werden kann, und zwar auf eine Weise, welche einen energiesparenden Betrieb ermöglicht. Diese Aufgabe wird durch die Erfindung, wie sie in den Ansprüchen gekennzeichnet ist, gelöst.

Bei erfindungsgemässen Anlagen wird das Material im Bandtrockner vorgetrocknet und dann in einem Rotortrockner, in dem der Trocknungsgrad gut steuerbar ist, bis zum erwünschten Feuchtigkeitsgehalt fertiggetrocknet. Die tieferen Temperaturen im Bandtrockner erlauben dabei, Heissgas, welches bei der Verbrennung entstandenes Rauchgas enthält und das bereits im Rotortrockner eingesetzt wurde, im Bandtrockner weiterzuverwenden. Dadurch wird eine erhebliche Energieeinsparung erzielt. Ausserdem wird dabei das Heissgas gefiltert.

### Kurze Beschreibung der Zeichnungen

Im folgenden wird die Erfindung anhand einer Figur, welche lediglich ein Ausführungsbeispiel darstellt, näher erläutert.
- Fig. 1: zeigt schematisch den Aufbau einer erfindungsgemässen Verbrennungsanlage.

### Wege zur Ausführung der Erfindung

Fig. 1 zeigt eine erfindungsgemässe Verbrennungsanlage, welche eine Trocknungsanlage umfasst. Die Verbrennungsanlage weist demgemäss eine Feuerungsanlage 1 mit Kesseln auf, in welchen die Verbrennungswärme zum Aufheizen von Wasser oder Thermoöl z.B. für Heizzwecke genutzt wird. Am unteren Ende der Feuerungsanlage 1 ist ein Austrag 2 angeordnet.

Auf eine Materialaufgabe 3 folgt unmittelbar ein Materialeintrag einer anschliessenden Trocknungsanlage 4, welche einen Bandtrockner 5, einen in Materialflussrichtung auf diesen folgenden Vorsilo 6 und einen anschliessenden Rotortrockner 7 umfasst. Im Bandtrockner 5 ist ein geschlossenes Siebband 8 mit einem oberen Trum und einem unteren Trum angeordnet, die über mehrere Rollen laufen. Sein rechtes Ende liegt unterhalb der Materialaufgabe 3, sein linkes Ende oberhalb des Vorsilos 6. Im Deckenbereich ist ausserdem ein Heizregister 9 angebracht. Das Vorsilo 6 ist im Bereich seines unteren Endes durch eine als Klappe 10 ausgebildete Trennvorrichtung verschliessbar, d.h. vom anschliessenden Rotortrockner 7 trennbar.

Am unteren Ende ist der Rotortrockner 7 ebenfalls durch eine als Klappe 11 ausgebildete Trennvorrichtung verschliessbar, sodass er von einem unten anschliessenden Trockensilo 12 getrennt werden kann. Der Trockensilo 12 ist durch eine Förderanlage 13, z.B. Förderschnecken, Kettenförderer oder ein Schubboden, mit der Feuerungsanlage 1 verbunden.

Von der Feuerungsanlage 1 geht eine Rauchgasleitung 14 aus, an der hinsichtlich der Strömungsrichtung aufeinanderfolgend ein Vorabscheider 15 sowie, in einer Baueinheit zusammengefasst, ein Vorkühler 16 und eine Funkenerkennungsstrecke 17 mit einem gemeinsamen Staubsammelgefäss, angeordnet sind. Eine Heissgasführung führt durch den Rotortrockner 7 und den Bandtrockner 5 und umfasst einen zum Vorsilo 6 parallelen Verbindungsabschnitt 18 zwischen denselben. Letzterer mündet in einen Auslass 19 oberhalb des linken Endes des Siebbandes 8 oder seitlich davon. Unterhalb des oberen Trums des Siebbandes 8 ist ein Abzug 20 angeordnet, der über einen Ventilator 21 mit einem Kamin 22 verbunden ist. Falls sehr niedrige Staubwerte des Abgases gefordert werden, kann vor dem Ventilator 21 ein Filter, z.B. ein Gewebefilter, zur Entstaubung des Abgases eingebaut sein. Vor dem Ventilator 21 und gegebenenfalls nach dem Filter kann ausserdem ein Kondensator vorgesehen sein, in dem das Abgas gekühlt wird. Die dem Abgas entzogene Kondensationswärme kann genutzt werden. Im Bereich der Mündung der Heissgasführung in den Rotortrockner 7 ist ein Heizregister 23 angeordnet.

Die Heissgasführung umfasst eine Luftzuführung 24 mit einem Ventilator 25. Die Rauchgasleitung 14 mündet zwischen dem Ventilator 25 und dem Rotortrockner 7 in die Heissgasführung. So kann aus dem Rauchgas und aus Frischluft oder auch Abluft aus anderen Teilen der Verbrennungsanlage ein Rauchgas-Luft-Gemisch als Heissgas hergestellt werden.

Im Bereich der Mündung der Heissgasführung in den Rotortrockner 7 ist ein Durchlass 26 angeordnet, der die Rauchgasleitung 14 direkt mit dem Verbindungsabschnitt 18 verbindet. Eine als Klappe 27 ausgebildete Weiche verschliesst in einer ersten Stellung den Durchlass 26, sodass die Luftzuführung 24 und die Rauchgasleitung 14 nur über den Rotortrockner 7 mit dem Verbindungsabschnitt 18 und weiter mit dem Bandtrockner 5 verbunden sind, während sie in einer zweiten Stellung den Durchlass 26 offen lässt, aber den Rotortrockner 7 vom Verbindungsabschnitt 18 trennt, sodass die Luftzuführung 24 und die Rauchgasleitung 14 mit diesem und dem Bandtrockner 5 direkt, unter Umgehung des Rotortrockners 7, verbunden sind.

Zwischen dem Vorabscheider 15 und dem Vorkühler 16 zweigt ein Umgehungszweig 28 von der Rauchgasleitung 14 ab, mit einer Umgehungsleitung 29, welche über eine als Klappe 30 ausgebildete Schliessvorrichtung und einen Ventilator 31 zu einem Kamin 32 führt. Eine weitere Klappe 33 ist hinsichtlich der Strömungsrichtung des Rauchgases knapp hinter der Abzweigung der Umgehungsleitung 29 von der Rauchgasleitung 14 in der letzteren angeordnet.

Das Material, gewöhnlich feuchte Biomasse wie Sägespäne oder Hackschnitzel, dessen Materialfluss durch durchgezogene Pfeile angedeutet ist, wird über die Materialaufgabe 3 eingeführt und fällt auf den Bandtrockner 5, genauer auf den rechten Endbereich des oberen Trums des Siebbandes 8, auf dem es eine gleichmässig dicke Schicht bildet. Von diesem wird es langsam zum linken Ende des besagten Trums transportiert, von dem es in das Vorsilo 6 fällt. Die klappe 10 ist gewöhnlich geschlossen, sodass sich das Material im Vorsilo 6 eine Zeit lang ansammelt. Dann wird die Klappe 10 kurzzeitig geöffnet und das im Vorsilo 6 angesammelte Material fällt in den Rotortrockner 7.

Nach einer vorgegebenen Trocknungszeit oder wenn es einen vorbestimmten Feuchtigkeitsgehalt unterschreitet, wird die Klappe 11 des Rotortrockners 7 geöffnet und das Material fällt in den darunterliegenden Trockensilo 12. Von dort transportiert es die Förderanlage 13 in die Feuerungsanlage 1, wo es verbrannt wird. Die Klappe 11 wird wieder geschlossen und die Klappe 10 kurz geöffnet, sodass das im Vorsilo 6 angesammelte Material in den Rotortrockner 7 fällt und derselbe neu beladen wird.

Von der Feuerungsanlage 1 strömt das Rauchgas, dessen Strömung durch langgestrichelte Pfeile angedeutet ist, zuerst in den Vorabscheider 15, wo grössere Staub- und Aschepartikel abgeschieden und ausgebracht werden und weiter zum Vorkühler 16 und zur Funkenerkennungsstrecke 17, wo allfälliger Funkenflug erkannt und gelöscht wird, sodass ein Weitertransport von brennenden Partikeln in die Trocknungsanlage 4 verhindert wird. Durch gezielte Mischung von kühlerer Frischluft (kurzgestrichelter Pfeil) oder auch Abluft aus anderen Teilen der Trocknungsanlage oder einer Mischung von Frischluft und Abluft mit dem Rauchgas wird ein Heissgas hergestellt, dessen Temperatur unter einer Grenztemperatur liegt, bevor es in den Rotortrockner 7 geleitet wird und auf das Material trifft. Die Grenztemperatur ist dabei so festgelegt, dass ein Ausdampfen von Kohlenwasserstoffen aus dem Material, das zu einer unerwünschten Verunreinigung des Heissgases (Bildung von 'blue haze') führen könnte, vermieden wird. Die Grenztemperatur hängt von der Art des Materials ab. Bei Holz beträgt sie ca. 120°C. Wenn nötig kann zur Erhöhung der Trocknerleistung mit dem Heizregister 23 zusätzliche Warmluft in den Rotortrockner 7 eingeleitet werden.

Im Rotortrockner 7 trifft das Heissgas auf das Material und fördert dessen Trocknung, wobei es sich selbst abkühlt, d.h. Energie, zusammengesetzt aus fühlbarer Wärme und beim Auskondensieren von Wasserdampf entstehender Kondensationswärme, abgibt. Es strömt dann durch den Verbindungsabschnitt 18 weiter in den Bandtrockner 5, wo es aus dem Auslass 19 in den über dem linken Ende des Siebbandes 8 liegenden Bereich austritt. Da zugleich durch den Ventilator 21 am Abzug 20 ein Unterdruck erzeugt wird, strömt das Rauchgas-Luft-Gemisch von oben nach unten durch die Schicht von feuchtem Material, die auf dem oberen Trum des Siebbandes 8 liegt und durch das besagte obere Trum. Dabei wird das Material, wiederum unter Abkühlung des Heissgases, vorgetrocknet, bevor es in den Rotortrockner 7 gelangt.

Zugleich wird das Heissgas, indem es durch die Materialschicht strömt, gefiltert. Insbesondere werden kleine Staub- und Aschepartikel abgeschieden. Das Heissgas genügt deshalb gewöhnlich den gesetzlichen Bestimmungen, welche übliche Obergrenzen für den Staubgehalt festlegen und kann ohne weitere Reinigungsmassnahmen als Abgas durch den Kamin 22 ins Freie abgeblasen werden. Bei besonders hohen Anforderungen kann wie erwähnt dem Kamin ein Filter oder ein Kondensator oder beides vorgeordnet sein.

Die Trocknung des Materials kann durch das Heizregister 9 unterstützt werden. Während die Klappe 27 gewöhnlich in der in Fig. 1 dargestellten ersten Stellung ist, sodass das Heissgas durch den Rotortrockner 7 strömt, wird sie während des Entladens und Neubeladens des Rotortrockners 7 in der zweiten Stellung festgehalten, in der das Rauchgas-Luft-Gemisch direkt, unter Umgehung des Rotortrockners 7, aus der Rauchgasleitung 14 in den Verbindungsabschnitt 18 und weiter in den Bandtrockner 5 strömt.

Bei der beschriebenen Betriebsweise, bei der das aus Rauchgas und Luft zusammengemischte Heissgas meist sowohl durch den Rotortrockner 7 als auch durch den Bandtrockner 5 geleitet wird, wird die Wärme des Rauchgases so weit wie möglich ausgenützt und die Trocknung optimiert.

Der Umgehungszweig 28'erlaubt es, in Notfällen, z.B. bei einer Störung in der Trocknungsanlage 4, die Durchleitung des Rauchgases durch die dieselbe zu unterbrechen.

Es sind verschiedene Abwandlungen des oben beschriebenen Ausführungsbeispiels möglich; ohne dass der Bereich der Erfindung verlassen würde. So ist insbesondere der Vorkühler nicht unbedingt erforderlich, da eine ausreichende Kühlung auch durch Frischluftzufuhr allein erzielt werden kann. Die Heizregister können ebenfalls oft entfallen.

Wie erwähnt kann die Trocknungsanlage auch unabhängig von einer Feuerungsanlage eingesetzt werden und statt Rauchgas oder einem Rauchgas-Luft-Gemisch z.B. ausschliesslich Heissluft als Heissgas eingesetzt werden.

### Bezugszeichenliste

- 1: Feuerungsanlage
- 2: Austrag
- 3: Materialaufgabe
- 4: Trocknungsanlage
- 5: Bandtrockner
- 6: Vorsilo
- 7: Rotortrockner
- 8: Siebband
- 9: Heizregister
- 10: Klappe
- 11: Klappe
- 12: Trockensilo
- 13: Förderanlage
- 14: Rauchgasleitung
- 15: Vorabscheider
- 16: Vorkühler
- 17: Funkenerkennungsstrecke
- 18: Verbindungsabschnitt
- 19: Auslass
- 20: Abzug
- 21: Ventilator
- 22: Kamin
- 23: Heizregister
- 24: Luftzuführung
- 25: Ventilator
- 26: Durchlass
- 27: Klappe
- 28: Umgehungszweig
- 29: Umgehungsleitung
- 30: Klappe
- 31: Ventilator
- 32: Kamin
- 33: Klappe

## Patentansprüche

1. Verbrennungsanlage, welche eine Feuerungsanlage (1) und eine von Feuerungsanlage (1) ausgehende Rauchgasleitung (14) umfasst, wobei sie ausserdem eine Trocknungsanlage (4) zur Trocknung von feuchtem Material umfasst, welche einen Materialeintrag aufweist sowie einen Bandtrockner (5) mit einem Siebband (8) und eine Heissgasführung mit einem Auslass (19) und einem Abzug (20), welche derart angeordnet sind, dass die Heissgasströmung das obere Trum des Siebbandes (8) kreuzt und das Heissgas das darauf befindliche Material durchströmt, ausserdem die Trockungsanlage (4) einen dem Bandtrockner (5) hinsichtlich des Materialflusses nachgeordneten Rotortrockner (7) aufweist und die Heissgasführung hinsichtlich der Strömungsrichtung des Heissgases vor dem Bandtrockner (5) durch den Rotortrockner (7) führt, **dadurch gekennzeichnet, dass** die von der Feuerungsanlage (1) ausgehende Rauchgasleitung (14) hinsichtlich der Strömungsrichtung des Heissgases vor dem Rotortrockner (7) in die Heissgasführung mündet.

2. Verbrennungsanlage nach Anspruch 1, **dadurch gekennzeichnet, dass** der Rotortrockner (7) unterhalb eines Austragendes des Bandtrockners (5) angeordnet und durch einen mit einer Trennvorrichtung versehenen Vorsilo (6) mit demselben verbunden ist.

3. Verbrennungsanlage nach Anspruch 1 oder 2, **dadurch gekennzeichnet, dass** am Austragende des Rotortrockners (7) eine Trennvorrichtung angeordnet ist.

4. Verbrennungsanlage nach einem der Ansprüche 1 bis 3, **dadurch gekennzeichnet, dass** die Heissgasführung eine hinsichtlich der Strömungsrichtung des Heissgases vor der Trocknungsanlage (4) liegende Luftzuführung (24) umfasst.

5. Verbrennungsanlage nach einem der Ansprüche 1 bis 4, **dadurch gekennzeichnet, dass** sie eine im Bereich der Mündung der Heissgasführung in den Rotortrockner (7) angeordnete Weiche umfasst, welche zwischen einer ersten Stellung, in der der besagte Bereich über den Rotortrockner (7) mit dem Bandtrockner (5) verbunden ist und einer zweiten Stellung, in der er unter Umgehung des Rotortrockners (7) mit dem Bandtrockner (5) verbunden ist, umstellbar ist.

6. Verbrennungsanlage nach einem der Ansprüche 1 bis 5, **dadurch gekennzeichnet, dass** die Heissgasführung ein Heizregister (23) umfasst, welches hinsichtlich der Strömungsrichtung des Heissgases der Trocknungsanlage (4) vorgeordnet ist.

7. Verbrennungsanlage nach einem der Ansprüche 1 bis 6, **dadurch gekennzeichnet, dass** im Bandtrockner (5) ein Heizregister (9) angeordnet ist.

8. Verbrennungsanlage nach einem der Ansprüche 1 bis 7, **dadurch gekennzeichnet, dass** die Heissgasführung einen Filter umfasst, der hinsichtlich der Strömungsrichtung des Heissgases der Trocknungsanlage (4) nachgeordnet ist.

9. Verbrennungsanlage nach einem der Ansprüche 1 bis 8, **dadurch gekennzeichnet, dass** die Austragseite des Rotortrockners (7) mit der Feuerungsanlage (1) verbunden ist.

## Claims

1. Combustion plant which comprises a firing plant (1) and a waste-gas pipe (14) starting from firing plant (1), wherein in addition it comprises a drying plant (4) for drying moist material which has a material feed and a belt drier (5) having a screen belt (8) and a hot-gas guide with an outlet (19) and a flue (20) which are arranged such that the hot-gas flow intersects the upper strand of the screen belt (8) and the hot gas flows through the material located thereon, in addition the drying plant (4) has a rotor drier (7) arranged downstream of the belt drier (5) with respect to the material flow and guides the hot-gas guide through the rotor drier (7) upstream of the belt drier (5) with respect to the flow direction of the hot gas, **characterised in that** the waste-gas pipe (14) starting from the firing plant (1) leads into the hot-gas guide upstream of the rotor drier (7) with respect to the flow direction of the hot gas.

2. Combustion plant according to claim 1, **characterised in that** the rotor drier (7) is arranged below a discharge end of a belt drier (5) and is connected to the same by a pre-silo (6) provided with a separating device.

3. Combustion plant according to claim 1 or 2, **characterised in that** a separating device is arranged at the discharge end of the rotor drier (7).

4. Combustion plant according to one of claims 1 to 3, **characterised in that** the hot-gas guide comprises an air supply (24) lying upstream of the drying plant (4) with respect to the flow direction of the hot gas.

5. Combustion plant according to one of claims 1 to 4, **characterised in that** it comprises a switch arranged in the region of the mouth of the hot-gas guide into the rotor drier (7), which switch can be reversed between a first position in which said region is connected to the belt drier (5) via the rotor drier (7) and a second position in which it is connected to the belt drier (5) while avoiding the rotor drier (7).

6. Combustion plant according to one of claims 1 to 5, **characterised in that** the hot-gas guide comprises a heat register (23) which is arranged upstream of the drying plant (4) with respect to the flow direction of the hot gas.

7. Combustion plant according to one of claims 1 to 6, **characterised in that** a heat register (9) is arranged in the belt drier (5).

8. Combustion plant according to one of claims 1 to 7, **characterised in that** the hot-gas guide comprises a filter which is arranged downstream of the drying plant (4) with respect to the flow direction of the hot gas.

9. Combustion plant according to one of claims 1 to 8, **characterised in that** the discharge side of the rotor drier (7) is connected to the firing plant (1).

## Revendications

1. Installation de combustion qui comprend une installation de chauffe (1) et une conduite de gaz de fumée (14) qui part de celle-ci, et qui comprend également une installation de séchage (4) pour le séchage de matériau humide, qui comporte une entrée de matériau ainsi qu'un séchoir à bande (5) avec une bande tamis (8), et une conduite de gaz chaud avec une sortie (19) et une évacuation (20) qui sont disposées de telle sorte que l'écoulement de gaz chaud croise le brin supérieur de la bande tamis (8) et que le gaz chaud traverse le matériau qui se trouve dessus, l'installation de séchage (4) comporte également un séchoir à rotor (7) disposé en aval du séchoir à bande (5), dans le sens du flux de matériau, et la conduite de gaz chaud, par rapport au sens d'écoulement du gaz chaud, traverse le séchoir à rotor (7) en amont du séchoir à bande (5),
**caractérisée en ce que** la conduite de gaz de fumée (14) qui part de l'installation de chauffe (1) débouche dans la conduite de gaz chaud en amont du séchoir à rotor (7), par rapport au sens d'écoulement du gaz chaud.

2. Installation de combustion selon la revendication 1, **caractérisée en ce que** le séchoir à rotor (7) est disposé au-dessous d'une extrémité d'évacuation du séchoir à bande (5), et est relié à celui-ci par un pré-silo (6) pourvu d'un dispositif de séparation.

3. Installation de combustion selon l'une des revendications 1 ou 2, **caractérisée en ce qu'**il est prévu à l'extrémité d'évacuation du séchoir à rotor (7) un dispositif de séparation.

4. Installation de combustion selon l'une des revendications 1 à 3, **caractérisée en ce que** la conduite de gaz chaud comprend une conduite d'amenée d'air (24) qui se trouve en amont de l'installation de séchage (4), par rapport au sens d'écoulement du gaz chaud.

5. Installation de combustion selon l'une des revendications 1 à 4, **caractérisée en ce qu'**elle comprend un aiguillage, disposé dans la zone où la conduite de gaz chaud débouche dans le séchoir à rotor (7), qui est apte à être manoeuvré entre une première position dans laquelle ladite zone est reliée au séchoir à bande (5) par l'intermédiaire du séchoir à rotor (7), et une seconde position dans laquelle ladite zone est reliée au séchoir à bande (5) en évitant le séchoir à rotor (7).

6. Installation de combustion selon l'une des revendications 1 à 5, **caractérisée en ce que** la conduite de gaz chaud comprend un registre de chauffage (23) qui est disposé en amont de l'installation de séchage (4), par rapport au sens d'écoulement du gaz chaud.

7. Installation de combustion selon l'une des revendications 1 à 6, **caractérisée en ce qu'**il est prévu dans le séchoir à bande (5) un registre de chauffage (9).

8. Installation de combustion selon l'une des revendications 1 à 7, **caractérisée en ce que** la conduite de gaz chaud comprend un filtre qui est disposé en aval de l'installation de séchage (4), par rapport au sens d'écoulement du gaz chaud.

9. Installation de combustion selon l'une des revendications 1 à 8, **caractérisée en ce que** le côté évacuation du séchoir à rotor (7) est relié à l'installation de chauffe (1).
